# EUROPÄISCHE PATENTSCHRIFT

(11) **EP 3 714 473 B1**
(45) Veröffentlichungstag und Bekanntmachung des Hinweises auf die Patenterteilung: **05.04.2023**
(21) Anmeldenummer: 18804618.9
(22) Anmeldetag: 19.11.2018
(51) Int. Cl.: H01H 19/62, H01H 15/10

(54) **SCHALTEINRICHTUNG MIT MINDESTENS EINEM ELEKTRISCHEN SCHALTELEMENT UND EINER NOCKENWELLE**
SWITCH DEVICE WITH AT LEAST ONE ELECTRIC SWITCH ELEMENT AND A CAMSHAFT
SYSTÈME DE COMMUTATION MUNI D'AU MOINS UN ÉLÉMENT DE COMMUTATION ÉLECTRONIQUE ET D'UN ARBRE À CAMES

(30) Priorität: 23.11.2017 DE 202017107118 U; 08.06.2018 DE 202018103237 U
(43) Veröffentlichungstag der Anmeldung: 30.09.2020
(73) Patentinhaber: Steute Technologies GmbH&Co. KG, 32584 Löhne (DE)
(72) Erfinder: HEGGER, Christof, 32457 Porta Westfalica (DE); RÖBKE, Uwe, 32457 Porta Westfalica (DE)
(74) Vertreter: Kleine, Hubertus
(86) Internationale Anmeldenummer: PCT/EP2018/081768
(87) Internationale Veröffentlichungsnummer: WO 2019/101687

(56) Entgegenhaltungen:
- DE-A1- 1 765 279
- DE-B- 1 176 236
- DE-B- 1 281 533

## Beschreibung

Die Erfindung betrifft eine elektrische Schalteinrichtung mit mindestens einem von einem Nocken einer Nockenwelle betätigten Schaltelement. Im Besonderen betrifft die Erfindung eine derartige Schalteinrichtung, bei der die Nockenwelle mit einem Hebel oder einem hebelähnlichen Stellorgan zur Betätigung der Schalteinrichtung gekoppelt ist, beispielsweise einen Bandschieflaufschalter.

Nockenwellen finden sich in großer Zahl bei Ventiltrieben von Verbrennungsmotoren. Dabei ist der Einsatz sogenannter Raumnocken bekannt, bei denen durch die Veränderung der Lage des Ventil-Wirkangriffspunktes auf dem Raumnocken parallel zur Nockenwellenachse das Öffnungs- und Schließverhalten des Ventils beeinflusst wird. Es wird dabei entweder die Nockenwelle entlang ihrer Achse oder es werden Zwischenglieder wie z.B. Schlepp- oder Kipphebel verschoben.

Ferner werden Nockenwellen vielfach in hebelbetätigten Schalteinrichtungen eingesetzt. Dabei ist ein Betätigungshebel in der Regel auf einer als Nockenwelle ausgebildeten Schaltwelle befestigt, die Nocken aufweist, über die mittelbar oder unmittelbar ein oder mehrere Schalter abhängig vom Drehwinkel der Welle betätigt werden. Eine grobe Grundeinstellung der Schaltpunkte wird dabei vom Einrichter über den Befestigungswinkel des Hebels auf der Nockenwelle vorgenommen. Die Feineinstellung erfolgt hingegen über Maßnahmen in der Wirkstrecke zwischen Nocken und Betätigungselement.

In der Druckschrift JP 5279855 B2 wird eine Schalteinrichtung mit einem Schaltnocken beschrieben, der einen äußeren Nockenteil aufweist, der über ein Einstellgewinde verdreht werden kann, das in ein Gegengewinde eines inneren Nockenteils eingreift, das relativ zur Nockenwelle starr oder einstückig mit dieser ausgebildet ist. Nachteilig sind hier stets die aufwändig zu montierenden Komponenten.

Aus der Druckschrift DE 1 176 236 B ist eine Nockenschalteinrichtung mit mehreren nebeneinander auf einer Nockenwelle angeordneten Nockenscheibenpaaren bekannt. Die Nockenscheibenpaare umfassen jeweils zwei Einzelnocken, die eng aneinander liegen und im Hinblick auf einen zugeordneten Schalter wie ein Nocken wirken. Vorteilhaft können die Schalter leicht ausgetauscht werden, indem sie mit einer Seite auf eine parallel zur Welle verlaufene Stange aufgesetzt werden, dann eingeschwenkt werden und an einer zweiten Seite durch nur eine Schraube in ihrer Position gehalten werden. Die Einzelnocken sind in Umfangrichtung zueinander verstellbar, um die Schaltpunkte des jeweils zugeordneten Schalters verstellen zu können. Die Verstellung erfolgt dabei über jeweils eine Kombination aus Schneckenrad und Schnecke. Das Einstellen der Schaltpunkte ist damit individuell für jeden Schalter möglich, die Nockenwellenpaare sind dazu jedoch aufwändig aufgebaut.

Die Druckschrift DE 1 765 279 A1 zeigt eine vergleichbare Nockenschalteinrichtung, wobei zur Einstellung des Schaltpunkts anstelle der Kombination aus Schneckenrad und Schnecke die Einzelnocken jeweils eine Verzahnung aufweisen, die verstellbar in eine entsprechende Verzahnung einer Mitnehmerscheibe eingreift, was jedoch ebenfalls zu einem aufwändigen Aufbau der Nockenwellenpaare führt. In beiden Fällen ist zudem eine Verstellung im Betrieb ausgeschlossen.

Die Druckschrift DE1241893 B beschreibt eine Schalteinrichtung mit einem in Achsrichtung einer Nockenwelle über den Umfang unterschiedlich abgestuften Schaltnocken zur Betätigung zweier Schaltelemente über koaxial angeordnete Übertragungselemente. Der Schaltvorgang erfolgt hier durch Drehen und/oder axiales Verschieben der Nockenwelle bei feststehenden Schaltelementen. Die koaxial angeordneten Übertragungselemente sind hier zwingend erforderlich, eine Einstellbarkeit hinsichtlich der Schaltpunkte ist nicht beschrieben. Des Weiteren handelt es sich um eine Schalteinrichtung zur Begrenzung der Funktion eines Gerätes mit einem Ausleger, der um eine senkrechte und eine waagerechte Achse schwenkbar ist, beispielsweise eines Kranes.

Gemäß der Druckschrift US 3,770,924 A erfolgt die Einstellung eines Schaltpunktes über zwei Elemente eines zwischen Nockenwelle und Schaltelement angeordneten Schlepphebels. Nachteilig sind hier die zahlreichen und aufwändig zu montierenden Komponenten.

Die in der Druckschrift DE 6906848 U beschriebene Schalteinrichtung verfügt über eine Einstellmöglichkeit bei geschlossenem Schaltergehäuse, die jedoch aufwändig ausgestaltet und wegen einer gekrümmten Gleitführung eines zu verstellenden ringsegmentartigen Elementes klemmanfällig ist.

Aufgabe der Erfindung ist somit, eine Schalteinrichtung mit einfacher Einstellbarkeit der Schaltpunkte der Schalter zu schaffen, die betriebssicher ist, aus wenigen Komponenten besteht und einfach zu montieren ist.

Diese Aufgabe wird durch eine Schalteinrichtung mit den Merkmalen des unabhängigen Anspruchs gelöst. Vorteilhafte Ausgestaltungen und Weiterbildungen sind Gegenstand der abhängigen Ansprüche.

Eine erfindungsgemäße Schalteinrichtung zeichnet sich dadurch aus, dass der Nocken als Raumnocken ausgebildet ist und dass das mindestens eine Schaltelement zum Einstellen eines Schaltpunkts im Wesentlichen parallel zu einer Achse der Nockenwelle verschiebbar angeordnet ist.

Bei einem Raumnocken verändert sich der Querschnitt des Nockens in axialer Richtung der Nockenwelle. Durch die Verschiebbarkeit des Schaltelements kann der Schaltpunkt, auch Schaltschwelle genannt, des mindestens einen Schaltelements variiert werden, indem die Position des Schaltelements entlang der Achse der Nockenwelle geändert wird. Die Nockenwelle liegt dabei vorteilhaft in ihrer axialen Position fest. Die beschriebene Lösung kann auch bei Schalteinrichtungen mit mehreren Schaltelementen umgesetzt werden, deren Position dann individuell oder gemeinsam geändert werden kann.

In einer vorteilhaften Ausgestaltung der Schalteinrichtung ist das mindestens eine Schaltelement auf einem Schlitten, der das Verschieben parallel zur Achse der Nockenwelle ermöglicht, gelagert oder einstückig mit diesem verbunden. Der Schlitten ist dabei in axialer Richtung geführt, kann also entlang der Achsrichtung der Nockenwelle verfahren werden. Wenn mindestens zwei Schaltelemente vorhanden sind, können diese unterschiedlichen Schlitten zugeordnet sein, um Schaltpunkte der Schaltelemente unabhängig voneinander einstellen zu können.

Eine Weiterbildung der Lösung sieht eine Verstellmöglichkeit außerhalb eines die Nockenwelle und das mindestens eine Schaltelement aufnehmenden gemeinsamen Gehäuses vor. Das ist vorteilhaft, wenn ein Ein- oder Nachstellen der Schaltpunkte z.B. auch im Betrieb der Schalteinrichtung erfolgen können soll, ohne dass das Gehäuse der Schalteinrichtung geöffnet werden muss.

Dazu können in dem Gehäuse Einstellmittel angeordnet sein, mittels derer das Einstellen des Schaltpunkts oder der Schaltpunkte von außen direkt oder mittelbar erfolgen kann. In einer Ausgestaltung sind die Einstellmittel eine oder mehrere im Gehäuse gelagerte und zumindest an einem Ende durch eine Öffnung einer Gehäusewandung hindurchgeführte, im Wesentlichen parallel zur Achse der Nockenwelle ausgerichtete, mit jeweils einem Gewinde oder einer gewindeähnlichen Kontur versehene Einstellwellen. Die Kontur steht mit einer entsprechenden Gegenkontur in den jeweiligen Schlitten im Eingriff, sodass ein Drehen der jeweiligen Einstellwelle ein Verschieben des zugeordneten Schlittens bewirkt.

In einer weiteren vorteilhaften Ausgestaltung der Schalteinrichtung ist das mindestens eine Schaltelement nach dem Einstellen des Schaltpunktes lösbar rastend fixiert. Dieses kann beispielsweise dadurch erreicht werden, dass der Schlitten als Rastschlitten ausgebildet ist, der das Verschieben in Wesentlichen parallel zur Achse der Nockenwelle und das lösbar rastende Fixieren ermöglicht. Der Schlitten kann dazu ein Rastelement aufweisen, das in eine entsprechende Gegenkontur eingreift. Das Rastelement kann durch eine Verzahnung gebildet sein, die nachfolgend als Schlittenverzahnung bezeichnet wird. Ein Einstellen der Schaltpunkte kann so leicht und ggf. werkzeuglos durch Verschieben der Schlitten und Einrasten in der gewünschten Schaltposition erfolgen. Auch kann vorgesehen sein, dass der Schlitten selbst werkzeuglos in die Schalteinrichtung montiert und aus dieser entfernt werden kann. Weiter bevorzugt kann der Schlitten einstückig ausgeführt sein, wobei insbesondere das Rastelement und Führungsmittel integral mit ausgebildet sind.

In einer weiteren vorteilhaften Ausgestaltung weist die Schalteinrichtung eine Skala zum Ablesen des zu erwartenden Schaltpunkts auf. Die Skala kann als Einstellhilfe für den Schaltpunkt dienen.

Ausführungsformen der Erfindung können vorteilhaft beispielsweise in hebelbetätigten Schaltern, insbesondere in Bandschieflaufschaltern, eingesetzt werden. Bevorzugt ist dabei zur Betätigung des hebelbetätigten Schalters ein Hebel, insbesondere ein Rollenhebel, drehfest mit der Nockenwelle gekoppelt.

Nachfolgend wird die Erfindung anhand von Ausführungsbeispielen mithilfe von Figuren näher erläutert. Es zeigt
- Fig. 1: einen Bandschieflaufschalter in einem ersten Ausführungsbeispiel der Erfindung ohne Verstellmöglichkeit von außen;
- Fig. 2: einen Bandschieflaufschalter in einem zweiten Ausführungsbeispiel der Erfindung mit Verstellmöglichkeit von außen;
- Fig. 3: die in den Ausführungsbeispielen der Fig. 1 und 2 eingesetzte Nockenwelle samt Raumnocken;
- Fig. 4: ein drittes Ausführungsbeispiel eines Bandschieflaufschalters;
- Fig. 5: einen Schnitt durch einen Teil einer Gleitplatte und einen Rastschlitten des Ausführungsbeispiels der Fig. 4;
- Fig. 6: einen Rastschlitten des Ausführungsbeispiels der Fig. 4;
- Fig. 7: eine Teilansicht der Gleitplatte des Ausführungsbeispiels der Fig. 4; und
- Fig. 8: einen Schnitt durch einen Rastschlitten des Ausführungsbeispiels der Fig. 4.

Gezeigt sind in den Figuren nur die erfindungsrelevanten Komponenten. Weitere Komponenten, die üblicherweise zu einem Bandschieflaufschalter gehören, wie z.B. Gehäusedeckel, Rast- und Rückstellmechanismen, sind der Übersichtlichkeit halber nicht dargestellt.

In Fig. 1 ist ein Bandschieflaufschalter 1 als Beispiel einer Schalteinrichtung mit einem Gehäuse 2 gezeigt. In diesem ist drehbar eine Nockenwelle 3 mit einem auf dieser fest gehaltenen oder mit dieser einstückig ausgeführten Raumnocken 4 gelagert. Mit der Nockenwelle 3 ist ein Rollenhebel 5 verbunden, der die Nockenwelle 3 in Drehrichtung gegen die Kraft einer Rückstellfeder 6 betätigt.

Ein oder mehrere Schaltelemente 7 sind mit jeweils einem der Nockenwelle 3 zugewandten Betätigungselement 8 neben der Nockenwelle 3 angeordnet. Bei den hier dargestellten Schaltelementen 7 handelt es sich beispielsweise um gängige Mikroschalter, die Stößel als Betätigungselemente 8 aufweisen. Es sind jedoch jedwede andere Arten von Schaltelementen, beispielsweise kontaktlos arbeitende oder den Betätigungsweg erfassende Schaltelemente, mit jedweden anderen Betätigungselementen, beispielsweise Rollenstößeln oder Hebeln, denkbar. Es können elektro-mechanische Schaltelemente oder auch Halbleiter-basierte Schaltelemente, wie beispielsweise Hall-Sensoren eingesetzt werden.

Die Schaltelemente 7 sind in bzw. auf Schlitten 9 angeordnet, die ihrerseits in geeigneter, hier nicht dargestellter Weise auf mit dem Gehäuse verbundenen Gleitplatten 10 derart gehalten sind, dass sie parallel zur Achse der Nockenwelle 3 verschiebbar sind und an jeder gewünschten Stelle fixiert werden können. Hierzu geeignete, in der Figur nicht dargestellte Haltemöglichkeiten sind z.B. Schraubklemmverbindungen.

Die Kontur des Raumnockens 4 ist so gewählt, dass durch das Verschieben der Schlitten 9 mit den Schaltelementen 7 der im folgenden Schaltwinkel genannte Winkel des Rollenhebels 5, an dem das jeweilige Betätigungselement 8 von der entsprechenden Nockenflanke 11 über den Schaltpunkt des entsprechenden Schaltelementes 7 hinaus in die eine oder andere Richtung betätigt wird, nach Wunsch eingestellt werden kann. Als Einstellhilfe kann der Raumnocken 4 hierzu mit einer Skala 14 versehen sein, deren Werte für die sich jeweils daraus ergebenden Schaltwinkel kennzeichnend sind.

Fig. 2 zeigt einen weiteren Bandschieflaufschalter 1 als ein zweites Ausführungsbeispiel einer Schalteinrichtung. Gleiche Bezugszeichen kennzeichnen in diesem Ausführungsbeispiel gleiche oder gleich wirkende Elemente wie beim ersten Ausführungsbeispiel.

Im Unterschied zum ersten Ausführungsbeispiel weist das Gehäuse 2 des Bandschieflaufschalters 1 der Fig. 2 Bohrungen 12 zum Aufnehmen einer Einstellwelle 13 auf. Bei der Einstellwelle 13 kann es sich um eine Gewindestange, eine Schneckenwelle oder ein ähnliches, zur Verstellung geeignetes Element handeln, das in geeigneter Weise im Gehäuse 2 drehbar gelagert ist und das von außen direkt, beispielsweise über eine einstückig angeformte Kurbel, oder mittels eines Hilfsmittels, beispielsweise eines Schraubendrehers, in Drehrichtung betätigt werden kann. Die Drehbewegung der Einstellwelle 13 wird über deren Gewinde, Schnecke o.ä. auf den oder die als Gegenstück(e) ausgebildete(n) Schlitten 9 übertragen, die daraufhin in axialer Richtung der Nockenwelle 3 verfahren werden können. Mit den Schlitten 9 können entsprechend die Schaltelemente 7 in eine Position gebracht werden, in der sie zum gewünschten Schaltwinkel geschaltet werden.

In Fig. 3 ist die Nockenwelle 3 der Bandschieflaufschalter 1 der Fig. 1 und 2 samt Raumnocken 4 separat dargestellt. Im hier gezeigten Beispiel weisen Nockenflanken 11 des Raumnockens 4 einen Verlauf auf, der einer zwischen den Enden des Verstellbereiches linear verlaufenden Änderung des Schaltwinkels entspricht. Im Rahmen der geometrischen Realisierbarkeit ist jedoch auch jeder andere gewünschte Verlauf der Nockenflanken 11 möglich. Auch ist es möglich, über einen hier nicht gezeigten Verlauf der Nockenhöhe und den damit veränderlichen Hub der Betätigungselemente das Wirkverhalten der Schaltelemente einzustellen. Ebenso sind die hier auf einer Skala 14 dargestellten Schaltwinkel-Endwerte 15 als Beispiel anzusehen. Ebenfalls im Rahmen der geometrischen Realisierbarkeit sind beliebige andere Endwerte möglich. Ferner ist es möglich, über die hier dargestellten Endwerte hinaus weitere Schaltwinkel-Werte anzubringen oder eine gänzlich andere geeignete Form der Skalendarstellung zu wählen.

In Fig. 4 ist ein weiteres Ausführungsbeispiel eines Bandschieflaufschalter 1 mit einer Nockenwelle 3 mit Raumnocken 4 gezeigt. Wiederum kennzeichnen gleiche Bezugszeichen in diesem Ausführungsbeispiel gleiche oder gleich wirkende Elemente wie bei den ersten beiden Ausführungsbeispielen. Im Grundaufbau stimmt das dritte Ausführungsbeispiel mit den beiden vorherigen Ausführungsbeispielen überein. Auf die Beschreibung zu den ersten beiden Ausführungsbeispielen wird hiermit explizit verwiesen. Als Nockenwelle 3 kann hierbei ebenfalls die in Fig. 3 gezeigte eingesetzt werden. Nachfolgend wird insbesondere auf die Unterschiede zu den ersten beiden Ausführungsbeispielen eingegangen.

Bei dem vorliegenden Ausführungsbeispiel sind die Schlitten 9 verstellbar als Rastschlitten ausgebildet. Sie werden nachfolgend auch als Rastschlitten 9 bezeichnet. Es versteht sich, dass auch vorgesehen sein kann, dass nur einer der beiden Schlitten 9 als ein solcher Rastschlitten ausgebildet ist.

Fig. 5 zeigt die Anordnung des Rastschlittens 9 auf einer Gleitplatte 10. Die Gleitplatte 10 weist einen Führungsschlitz 19 sowie einen Rastschlitz 20 mit einer Verzahnung, nachfolgend Plattenverzahnung 17 genannt, auf, wobei die Schlitze 19 und 20 im Wesentlichen parallel zur Achse der Nockenwelle 3 verlaufen. Der Rastschlitten 9 wird durch ein hakenförmig ausgebildetes Führungselement 21 in zur Gleitplatte 10 senkrechter Richtung sowie einer der zum Führungsschlitz 19 senkrechten und zur Gleitplatte 10 parallelen Richtungen geführt. An seinem dem Führungselement 21 gegenüberliegenden Ende wird der Rastschlitten 9 über ein mit einer Verzahnung, nachfolgend Schlittenverzahnung 16 genannt, versehenes Rastelement 18, das an seinem unteren Ende hakenförmig ausgebildet ist, in zur Gleitplatte 10 senkrechter Richtung sowie zum Rastschlitz 20 paralleler Richtung gehalten. Der Rastschlitten 9 und mit ihm das entsprechende Schaltelement 7 können parallel zur Nockenwelle 3 verschoben werden, indem die Verzahnungen 16 und 17 mithilfe eines Löseelements 23 außer Eingriff gebracht werden. Durch Verschieben des Rastschlittens 9 wird der Schaltwinkel auf einen gewünschten Wert eingestellt. Wenn die Verzahnungen 16 und 17 ineinander eingreifen, liegt der Rastschlitten 9 in seiner Position fest und der eingestellte Schaltwinkel ist fixiert.

Eine Montage des Rastschlittens 9 auf der Gleitplatte 10 erfolgt im gezeigten Beispiel derart, dass zunächst das Führungselement 21 durch den Führungsschlitz 19 hindurchgeführt und der Rastschlitten 9 anschließend derart senkrecht zur Nockenwellenachse verschoben wird, dass das Führungselement 21 unter die Gleitplatte 10 greift. Anschließend wird das Rastelement 18 durch Betätigen des Löseelements 23 derart ausgelenkt, dass das hakenförmig ausgebildete untere Ende des Rastelementes 18 in einer scharnierartig um das Führungselement 21 schwenkenden Bewegung des Rastschlittens 9 durch den Rastschlitz 20 hindurchgeführt werden kann. Danach wird das Löseelement 23 freigegeben, wodurch die Auslenkung des Rastelements 18 beendet wird, das Rastelement 18 unter die Gleitplatte 10 greift sowie die Schlittenverzahnung 16 in die Plattenverzahnung 17 eingreift.

Fig. 6 dient zur Darstellung der Führungszapfen 22, die bei montiertem Rastschlitten 9 an der der Plattenverzahnung 17 gegenüberliegenden Seite des Rastschlitzes 20 anliegen und den Rastschlitten in der zum Rastschlitz 20 senkrechten, von der Plattenverzahnung 17 fortweisenden und zur Gleitplatte 10 parallelen Richtung und dadurch in der anderen zum Führungsschlitz 19 senkrechten und zur Gleitplatte 10 parallelen Richtung führen.

Fig. 7 zeigt eine Teilansicht der Gleitplatte 10 mit dem Führungsschlitz 19 und dem Rastschlitz 20 samt Plattenverzahnung 17. Im montierten Zustand des Rastschlittens 9 wirken die Plattenverzahnung 17 mit der Schlittenverzahnung 16, eine Führungsschlitz-Führungsflanke 24 mit dem Führungselement 21, eine Rastschlitz-Führungsflanke 25 mit den Führungszapfen 22, das Rastelement 18 und das Führungselement 21 mit der Unterseite der Gleitplatte 10 sowie die Unterseite des Rastschlittens 9 derart zusammen, dass im Wesentlichen eine formschlüssige Positionierung des Rastschlittens 9 erreicht wird.

Fig. 8 zeigt eine Ausführungsform des Rastschlittens 9 mit dem Führungselement 21, dem - hier nicht sichtbaren - Führungszapfen 22 sowie dem Rastelement 18. Das Rastelement 18 weist die Schlittenverzahnung 16 sowie das Löseelement 23 auf. Die hier gezeigte einstückige Ausführung des Rastschlittens 9 wird ermöglicht durch die Verwendung eines in geeigneter Weise elastischen Werkstoffes, der einerseits eine insgesamt ausreichende Festigkeit und Steifigkeit aufweist, andererseits bei geeigneter Ausgestaltung der Anbindung des Rastelementes 18 dessen elastische, selbstrückstellende Auslenkung ermöglicht.

Der Durchschnittsfachmann wird verstehen, dass auch andere Ausführungsbeispiele der Erfindung möglich sind, ohne dass der Umfang der vorliegenden Erfindung verlassen wird. Insbesondere möglich sind eine mehrteile Ausführung des Rastschlittens sowie andere Ausgestaltungen und Anordnungen von Rastung und Führung.

### Bezugszeichenliste

- 1: Bandschieflaufschalter
- 2: Gehäuse
- 3: Nockenwelle
- 4: Raumnocken
- 5: Rollenhebel
- 6: Rückstellfeder
- 7: Schaltelement
- 8: Betätigungselement
- 9: Schlitten (Rastschlitten)
- 10: Gleitplatte
- 11: Nockenflanke
- 12: Bohrung
- 13: Einstellwelle
- 14: Skala
- 15: Schaltwinkel-Endwert
- 16: Schlittenverzahnung
- 17: Plattenverzahnung
- 18: Rastelement
- 19: Führungsschlitz
- 20: Rastschlitz
- 21: Führungselement
- 22: Führungszapfen
- 23: Löseelement
- 24: Führungsschlitz-Führungsflanke
- 25: Rastschlitz-Führungsflanke

## Patentansprüche

1. Schalteinrichtung aufweisend mindestens ein von einem Nocken einer Nockenwelle (3) betätigtes Schaltelement (7), **dadurch gekennzeichnet, dass** der Nocken als Raumnocken (4) ausgebildet ist und dass das mindestens eine Schaltelement (7) zum Einstellen eines Schaltpunkts im Wesentlichen parallel zu einer Achse der Nockenwelle (3) verschiebbar angeordnet ist.

2. Schalteinrichtung nach Anspruch 1, wobei das mindestens eine Schaltelement (7) auf einem Schlitten (9), der das Verschieben parallel zur Achse der Nockenwelle (3) ermöglicht, gelagert oder einstückig mit diesem verbunden ist.

3. Schalteinrichtung nach Anspruch 2, aufweisend ein Gehäuse (2), in dem Einstellmittel angeordnet sind, mittels derer das Einstellen der Schaltpunkt von außen direkt oder mittelbar erfolgen kann.

4. Schalteinrichtung nach Anspruch 3, wobei die Einstellmittel eine oder mehrere im Gehäuse (2) gelagerte und zumindest an einem Ende durch eine Öffnung in einer Wandung das Gehäuse (2) hindurchgeführte, im Wesentlichen parallel zur Achse der Nockenwelle (3) ausgerichtete, mit jeweils einem Gewinde oder einer gewindeähnlichen Kontur versehene Einstellwellen (13) sind, wobei die Kontur mit einer entsprechenden Gegenkontur in den jeweiligen Schlitten (9) im Eingriff steht und wobei ein Drehen der jeweiligen Einstellwelle (13) ein Verschieben der zugehörigen Schlitten bewirkt.

5. Schalteinrichtung nach Anspruch 2, bei dem das mindestens eine Schaltelement (7) nach dem Einstellen des Schaltpunktes lösbar rastend fixiert ist.

6. Schalteinrichtung nach Anspruch 5, wobei der Schlitten (9) als Rastschlitten ausgebildet ist, der das Verschieben in Wesentlichen parallel zur Achse der Nockenwelle (3) und das lösbar rastende Fixieren ermöglicht.

7. Schalteinrichtung nach Anspruch 6, wobei der Schlitten (9) werkzeuglos in die Schalteinrichtung montiert und aus dieser entfernt werden kann.

8. Schalteinrichtung nach Anspruch 6 oder 7, wobei der Schlitten (9) ein Rastelement (18) aufweist, das eine Schlittenverzahnung (16) aufweist, die in eine entsprechende Gegenkontur, insbesondere eine Plattenverzahnung (17), eingreift

9. Schalteinrichtung nach Anspruch 7 oder 8, wobei der Schlitten (9) einstückig ausgeführt ist.

10. Schalteinrichtung nach einem der Ansprüche 5 bis 9, wobei das Lösen der Verrastung und das Verschieben des Schaltelementes (7) werkzeuglos erfolgen können.

11. Schalteinrichtung nach einem der Ansprüche 1 bis 10, aufweisend eine Skala (14) zum Ablesen des zu erwartenden Schaltpunkts.

12. Schalteinrichtung nach einem der Ansprüche 1 bis 11, aufweisend einen Hebel, der zur Betätigung mit der Nockenwelle (3) drehfest gekoppelt ist.

13. Schalteinrichtung nach Anspruch 12, bei der der Hebel ein Rollenhebel (5) ist.

14. Schalteinrichtung nach Anspruch 12 oder 13, ausgebildet als Bandschieflaufschalter (1).

## Claims

1. Switch device having at least one switch element (7) actuated by a cam of a camshaft (3), **characterized in that** the cam is designed as a three-dimensional cam (4) and **in that** the at least one switch element (7) is arranged so as to be displaceable substantially parallel to an axis of the camshaft (3) in order to adjust a switch point.

2. Switch device according to claim 1, wherein the at least one switch element (7) is mounted on or integrally connected to a carriage (9) which allows the displacement parallel to the axis of the camshaft (3).

3. Switch device according to claim 2, comprising a housing (2) in which adjusting means are arranged by means of which the switch point can be adjusted directly or indirectly from the outside.

4. Switch device according to claim 3, wherein the adjusting means are one or more adjusting shafts (13) which are mounted in the housing (2), are guided at least at one end through an opening in a wall of the housing (2), are aligned substantially parallel to the axis of the camshaft (3) and are each provided with a thread or a thread-like contour, wherein the contour is in engagement with a corresponding counter-contour in the respective carriages (9) and wherein rotation of the respective adjusting shaft (13) causes the associated carriages to be displaced.

5. Switch device according to claim 2, in which the at least one switch element (7) is fixed in a releasable latching manner after the switch point has been set.

6. Switch device according to claim 5, wherein the carriage (9) is designed as a latching carriage which enables displacement substantially parallel to the axis of the camshaft (3) and releasable latching fixing.

7. Switch device according to claim 6, wherein the carriage (9) can be mounted in and removed from the switch device without tools.

8. Switch device according to claim 6 or 7, wherein the carriage (9) has a latching element (18) which has a carriage toothing (16) which engages in a corresponding counter-contour, in particular a plate toothing (17).

9. Switch device according to claim 7 or 8, wherein the carriage (9) is constructed in one piece.

10. Switch device according to one of claims 5 to 9, wherein the release of the latching and the displacement of the switch element (7) can be carried out without tools.

11. Switch device according to one of claims 1 to 10, comprising a scale (14) for reading the expected switch point.

12. Switch device according to one of claims 1 to 11, comprising a lever which is coupled in a rotationally fixed manner to the camshaft (3) for actuation.

13. Switch device according to claim 12, in which the lever is a roller lever (5).

14. Switch device according to claim 12 or 13, designed as belt misalignment switch (1).

## Revendications

1. Dispositif de commutation comportant au moins un élément de commutation (7) actionné par une came d'un arbre à came (3), **caractérisé en ce que** la came est conformée comme une came tridimensionnelle (4) et **en ce que** l'au moins un élément de commutation (7) est disposé avec possibilité de translation sensiblement parallèle à un axe de l'arbre à came (3) pour régler un point de contact de commutation.

2. Dispositif de commutation selon la revendication 1, dans lequel l'au moins un élément de commutation (7) est supporté sur un chariot (9) permettant la translation parallèlement à l'axe de l'arbre à came (3) ou relié d'un seul tenant à celui-ci.

3. Dispositif de commutation selon la revendication 2, présentant un boîtier (2) dans lequel sont disposés des moyens de réglage au moyen desquels le point de contact de commutation peut être réglé directement ou indirectement par l'extérieur.

4. Dispositif de commutation selon la revendication 3, dans lequel les moyens de réglage comprennent un ou plusieurs arbres de réglage (13) sensiblement parallèles à l'axe de l'arbre à came (3), supportés dans le boîtier (2) et passant à travers une ouverture dans une paroi du boîtier (2) au moins à une extrémité, comportant chacun un filetage ou un contour ressemblant à un filetage, le contour étant en prise avec un contour opposé dans le chariot (9) correspondant et une rotation de l'arbre de réglage (13) en question produisant une translation du chariot correspondant.

5. Dispositif de commutation selon la revendication 2, dans lequel l'au moins un élément de commutation (7) est fixé par un enclenchement pouvant être défait après l'ajustement du point de contact de commutation.

6. Dispositif de commutation selon la revendication 5, dans lequel le chariot (9) est conçu comme un chariot à enclenchement qui permet la translation sensiblement parallèle à l'axe de l'arbre à came (3) et la fixation par un enclenchement pouvant être défait.

7. Dispositif de commutation selon la revendication 6, dans lequel le chariot (9) peut être monté dans le dispositif de commutation et retiré de celui-ci sans outils.

8. Dispositif de commutation selon la revendication 6 ou 7, dans lequel le chariot (9) présente un élément d'enclenchement (18) comportant une denture de chariot (16) qui se met en prise dans un contour opposé, en particulier une denture de plaque (17).

9. Dispositif de commutation selon la revendication 7 ou 8, dans lequel le chariot (9) est réalisé d'une pièce.

10. Dispositif de commutation selon l'une des revendications 5 à 9, dans lequel l'enclenchement peut être défait et l'au moins un élément de commutation (7) peut être déplacé sans outils.

11. Dispositif de commutation selon l'une des revendications 1 à 10, présentant des graduations (14) pour la lecture du point de contact de commutation à attendre.

12. Dispositif de commutation selon l'une des revendications 1 à 11, présentant un levier couplé à l'arbre à came (3) de façon solidaire en rotation en vue de l'actionnement.

13. Dispositif de commutation selon la revendication 12, dans lequel le levier est un levier à rouleau (5).

14. Dispositif de commutation selon la revendication 12 ou 13, conçu sous la forme d'un interrupteur de déport de bande (1).
